# EUROPÄISCHE PATENTSCHRIFT

(11) **EP 4 042 456 B1**
(45) Veröffentlichungstag und Bekanntmachung des Hinweises auf die Patenterteilung: **04.09.2024**
(21) Anmeldenummer: 20785721.0
(22) Anmeldetag: 30.09.2020
(51) Int. Cl.: H01F 17/06, H01F 27/28, H01F 17/00, H01F 27/06

(54) **GLEICHTAKTDROSSEL**
COMMON-MODE CHOKE
BOBINE D'ARRÊT DE MODE COMMUN

(30) Priorität: 10.10.2019 DE 102019215525
(43) Veröffentlichungstag der Anmeldung: 17.08.2022
(73) Patentinhaber: Robert Bosch GmbH, 70442 Stuttgart (DE)
(72) Erfinder: SPANOS, Konstantin, 72202 Nagold (DE); BURGER, Dennis, 71292 Friolzheim (DE)
(86) Internationale Anmeldenummer: PCT/EP2020/077283
(87) Internationale Veröffentlichungsnummer: WO 2021/069268

(56) Entgegenhaltungen:
- EP-A1- 3 483 905
- WO-A1-2019/119046
- DE-A1- 102016 223 195
- DE-C1- 4 221 769
- US-B2- 10 403 431

## Beschreibung

### Stand der Technik

Die Erfindung betrifft eine Gleichtaktdrossel. Die Gleichtaktdrossel weist einen insbesondere magnetisch permeablen Ringkern, insbesondere Ferrit-Kern, und wenigstens eine Spule und eine weitere Spule auf. Die Spule und die weitere Spule sind jeweils derart im Bereich des Ringkerns angeordnet, dass ein die Spulen durchsetzender magnetischer Fluss den Ringkern erfasst.

Gleichtaktdrosseln werden zur EMV-Entstörung (EMV = Elektro-Magnetische-Verträglichkeit) eingesetzt. Dazu weisen Gleichtaktdrosseln wenigstens zwei oder nur zwei Spulen auf, die über einen Ringkern in magnetischer Wechselwirkung stehen können. Der Spulenstrom in den zwei Spulen wird bevorzugt in zueinander verschiedene Richtungen geführt, so dass sich EMV-Störungen in dem Ringkern magnetisch einander aufheben.

### Offenbarung der Erfindung

Erfindungsgemäß umschließt der Ringkern der Gleichtaktdrossel der eingangs genannten Art einen insbesondere zylinderförmigen oder eckigen, insbesondere quaderförmigen Durchbruch. Die Spulen weisen jeweils für jede Spulenwindung wenigstens einen oder nur einen elektrischen Innenleiter, insbesondere eine Stromschiene, auf. Der Innenleiter ist in dem Durchbruch angeordnet, wobei die in dem Durchbruch angeordneten Innenleiter - insbesondere im Querschnitt - gemeinsam eine dem Durchbruch entsprechende Form ausbilden, und so den Durchbruch gemeinsam ausfüllen. Die Spulen weisen jeweils wenigstens zwei, oder nur zwei Spulenwindungen auf. Die Spulenwindung umfasst einen Innenleiter und einen Außenleiter, welche miteinander elektrisch verbunden sind. Der Außenleiter ist bevorzugt ausgebildet, den Spulenstrom von dem Innenleiter wegzuführen und um den Ringkern herumzuführen. Bevorzugt weist die Gleichtaktdrossel ein Verbindungselement auf, wobei eine elektrische Verbindung des Innenleiters einer Spulenwindung mit einem Außenleiter der weiteren Spulenwindung durch das insbesondere sich flach erstreckende elektrische Verbindungselement gebildet ist.

Die so gebildeten Spulenwindungen sind bevorzugt durch mehrere, miteinander elektrisch verbundene, insbesondere verlötete oder verschweißte stromleitende Elemente gebildet. Die Spule kann so vorteilhaft für große Ströme leitfähig, modular aus einzelnen Modulen oder Teilen zusammengesetzt, bereitgestellt werden. Weiter vorteilhaft kann so der für die Spuleninduktivität maßgebliche Innenleiter möglichst kompakt im Zentrum, insbesondere in dem Hohlraum, mit den übrigen Innenleitern dicht angeordnet, ausgebildet sein. Die Spule kann so vorteilhaft auf kleinstem Bauraum eine größtmögliche Induktivität ausbilden. Es wurde nämlich erkannt, dass die Impedanz einer Gleichtaktdrossel wirksam erhöht werden kann, wenn die Querschnittsfläche des Durchbruchs von den Innenleitern voll bestromt werden kann.

In einer bevorzugten Ausführungsform ist das Verbindungselement und/oder der Außenleiter durch ein Blechstück, insbesondere ein Stanzgitter, auch Lead-Frame genannt, gebildet. Vorteilhaft kann das Verbindungselement und/oder der Außenleiter so aufwandsgünstig bereitgestellt werden.

Erfindungsgemäß sind elektrische Anschlüsse der Spulen mit einem Schaltungsträger verbunden, wobei das Verbindungselement von dem Schaltungsträger beabstandet ist. Vorteilhaft kann so das Verbindungselement von dem Schaltungsträger beabstandet angeordnet sein. Vorteilhaft kann das Verbindungselement so mit dem Schaltungsträger eine kleine Kapazität ausbilden, insoweit zwischen dem Verbindungselement und dem Schaltungsträger ein Spalt, insbesondere Luftspalt, gebildet ist.

Der Schaltungsträger ist bevorzugt ein keramisch ausgebildeter Schaltungsträger, beispielsweise ein IMS-Substrat (IMS =Insulated-Metal-Substrate), ein AMB-Substrat (AMB =Active-Metal-Brazed), ein DCB-Substrat (DCB = Direct-Copper-Bonded), ein LTCC-Substrat (LTCC = Low-Temperature-Cofired-Ceramics) oder ein HTTC-Substrat (HTCC = High-Temperature-Cofired-Ceramics).

In der Variante, in der die Anschlüsse der Spulen mit dem Schaltungsträger verbunden sind, ist der Schaltungsträger Bestandteil der Gleichtaktdrossel.

In einer bevorzugten Ausführungsform weisen die Innenleiter jeweils einen kreissegmentförmigen Querschnitt auf. Weiter bevorzugt ist der Durchbruch des Ringkerns dazu zylinderförmig ausgebildet. Vorteilhaft können die in hohem Maße zur Induktivitätsbildung der Spule beitragenden Innenleiter so kompakt, gemeinsam den Durchbruch insbesondere vollständig ausfüllend, in dem Durchbruch angeordnet sein. Weiter bevorzugt ist der Durchbruch dazu zylinderförmig ausgebildet.

In einer anderen vorteilhaften Ausführungsform ist der Durchbruch quaderförmig oder würfelförmig ausgebildet. Die Innenleiter sind in dieser Ausführungsform bevorzugt viereckig, im Querschnitt rechteckig, oder quadratisch ausgebildet. Auf diese Weise kann die Gleichtaktdrossel vorteilhaft mit Innenleitern bereitgestellt werden, welche mittels Walzumformen aufwandsgünstig bereitgestellt werden können.

Bevorzugt sind die Innenleiter jeweils als insbesondere gerader Stab ausgebildet. Vorteilhaft können die Innenleiter so aufwandsgünstig durch ein Strangpressprofil oder ein Walzprofil und durch Abtrennen von einer Stange bereitgestellt werden. In einer bevorzugten Ausführungsform weist die Gleichtaktdrossel einen elektrisch isolierend ausgebildeten Isolierkörper auf, welcher die Innenleiter wenigstens teilweise umschließt und gegeneinander isoliert. Vorteilhaft können die Innenleiter gegeneinander und von dem Ringkern elektrisch isoliert sein. Bevorzugt bildet der Isolierkörper eine elektrisch isolierende Umhüllung, welche den Ringkern umschließt. Vorteilhaft können so auch die Außenleiter gegen den Ringkern isoliert sein.

Erfindungsgemäß umfasst die Gleichtaktdrossel einen Schaltungsträger. Der Schaltungsträger weist eine elektrisch isolierende Schicht, und wenigstens eine elektrisch leitfähige Schicht auf. Die elektrisch isolierende Schicht ist bevorzugt eine Keramikschicht, und die elektrisch leitfähige Schicht bevorzugt eine Kupferschicht. Der Innenleiter ist im Bereich einer Stirnseite des Innenleiters mit einer elektrisch leitfähigen Schicht des Schaltungsträgers verbunden. Der Außenleiter ist im Bereich eines Lötfußes des Außenleiters mit einer elektrisch leitfähigen Schicht des Schaltungsträgers verbunden. Der Innenleiter und der Außenleiter sind bevorzugt mittels eines von dem Schaltungsträger beabstandeten Verbindungselements verbunden, das mit den elektrisch leitfähigen Schichten des Schaltungsträgers stoffschlüssig verbunden, insbesondere lötverbunden oder schweißverbunden ist. Das Verbindungselement ist so durch einen Spalt, insbesondere Luftspalt, von dem Schaltungsträger beabstandet, und kann so mit dem Schaltungsträger, insbesondere einer elektrisch leitfähigen Rückseitenschicht des Schaltungsträgers, keine parasitäre Kapazität ausbilden.

Die Spulenwindungen der Spule, welche im Bereich des Schaltungsträgers an dem Innenleiter beziehungsweise an dem Außenleiter enden, sind so über das Verbindungselement miteinander elektrisch verbunden. Vorteilhaft kann diese elektrische Verbindung durch die Beabstandung von dem Schaltungsträger nur eine geringe parasitäre Kapazität ausbilden.

In einer bevorzugten Ausführungsform ist zwischen dem Verbindungselement und dem Schaltungsträger ein elektrisch isolierendes Stützelement angeordnet.

Das Stützelement ist beispielsweise ein Keramikelement oder ein Kunststoffelement. Vorteilhaft können die Lötanschlüsse der Gleichtaktdrossel so bei Schwingungen der Gleichtaktdrossel entlastet werden.

In einer bevorzugten Ausführungsform ist das Verbindungselement mit dem Innenleiter und dem Außenleiter stoffschlüssig verbunden, insbesondere verschweißt oder verlötet. Bevorzugt ist dazu ein Endabschnitt des Verbindungselements mit einer Stirnseite des Innenleiters, und ein dazu gegenüberliegender Endabschnitt des Verbindungselements mit dem Außenleiter stoffschlüssig verbunden, bevorzugt verschweißt, insbesondere punktverschweißt, oder verlötet oder versintert.

Das Verbindungselement ist bevorzugt durch ein Blechstück, insbesondere Stanzgitter oder Lead-Frame, gebildet. Das Verbindungselement kann so aufwandsgünstig bereitgestellt werden.

In einer bevorzugten Ausführungsform weist das Verbindungselement eine Dickenerstreckung auf, welche kleiner ausgebildet ist, als eine Dickenerstreckung der insbesondere äußeren elektrisch leitfähigen Schichten des Schaltungsträgers. Auf diese Weise kann vorteilhaft ein Spalt zwischen dem Verbindungselement und dem Schaltungsträger erzeugt werden, wodurch parasitäre Kapazitäten verringert werden.

Die Erfindung wird nun im Folgenden anhand von Figuren und weiteren Ausführungsbeispielen beschrieben. Weitere vorteilhafte Ausführungsvarianten ergeben sich aus den in den abhängigen Ansprüchen und in den Figuren beschriebenen Merkmalen.
Figur 1 zeigt ein Ausführungsbeispiel für eine Gleichtaktdrossel, von der Windungsteile in einer V-förmigen Schnittdarstellung durch die Innenleiter einer Spulenwindung gezeigt sind;
Figur 2 zeigt die in Figur 1 dargestellte Gleichtaktdrossel in einer Aufsicht;
Figur 3 zeigt einen Teil einer Gleichtaktdrossel, bei der ein Teil einer elektrischen Verbindung zwischen Spulenwindungen von einem Substrat beabstandet ist;
Figur 4 zeigt ein Beispiel für eine Gleichtaktdrossel mit quadratischem Ringkern.

Figur 1 zeigt - schematisch - ein Ausführungsbeispiel für eine Gleichtaktdrossel 1. Die Gleichtaktdrossel 1 umfasst in diesem Ausführungsbeispiel einen Ringkern 5, welcher einen Hohlraum 4 umschließt, welcher als Durchbruch in dem Ringkern 5 ausgebildet ist. Die Gleichtaktdrossel 1 umfasst auch einen stabförmig ausgebildeten Innenleiter 2 und einen stabförmig ausgebildeten Innenleiter 3. Die Innenleiter 2 und 3 sind jeweils Bestandteil von zueinander verschiedenen Spulenwindungen derselben Spule der Gleichtaktdrossel 1. Die Innenleiter 2 und 3 füllen den Hohlraum 4 im Querschnitt in diesem

Ausführungsbeispiel zur Hälfte aus. Die übrige Hälfte des Hohlraums wird von zwei weiteren Innenleitern, welche im Folgenden in Figur 2 dargestellt sind, ausgefüllt.

Zwischen den Innenleitern 2 und 3 ist in diesem Ausführungsbeispiel ein Spalt 29 angeordnet. Der Spalt 29 kann beispielsweise mit einem Isolator, insbesondere aus Kunststoff oder Keramik gefüllt sein.

Der Hohlraum 4 ist in diesem Ausführungsbeispiel als Hohlzylinder ausgebildet.

Der Innenleiter 2 weist eine Stirnseite 6 auf, welche mit einem Endabschnitt 10 eines Außenleiters 8 elektrisch verbunden, insbesondere schweißverbunden, ist. Der Außenleiter 8 ist abgewinkelt ausgebildet und umschließt den Ringkern 5. Der Außenleiter 8 weist einen zu dem Endabschnitt 10 entgegengesetzten Endabschnitt auf, welcher als Lötfuß 12 ausgebildet ist. Zusammen mit dem Innenleiter 2 bildet der Außenleiter 8 einen Teil einer Spulenwicklung, welche den Ringkern 5 umschließt.

Der Innenleiter 3 ist mit einem Endabschnitt 11 eines Außenleiters 9 verbunden. Der Außenleiter 9 weist einen Lötfuß 13 auf, welcher an einem zu dem Endabschnitt 11 entgegengesetzten Ende des Außenleiters 9 ausgebildet ist. Die Außenleiter 8 und 9 sind in diesem Ausführungsbeispiel als Stanzgitter oder Lead-Frame ausgebildet.

Der Innenleiter 2 weist an einem zu der Stirnseite 6 entgegengesetzten Ende eine Stirnseite auf, welche mit einem Schaltungsträger lötverbunden ist. Figur 1 zeigt auch einen Schaltungsträger 39, umfassend eine elektrisch isolierende Keramikschicht 19, eine elektrisch leitfähige Rückseitenschicht 20, insbesondere Kupferschicht, und elektrisch leitfähige Schichten, welche auf einer zur elektrisch leitfähigen Rückseitenschicht 20 gegenüberliegenden Seite der Keramikschicht 19 ausgebildet sind. Die elektrisch leitfähigen Schichten bilden so Leiterbahnen, und können Bestandteil einer Schaltungsanordnung zur Umverdrahtung sein.

Der Schaltungsträger 39 umfasst eine elektrisch leitfähige Schicht 28, insbesondere Umverdrahtungsschicht, welche mittels eines Lotmittels 22 mit dem Innenleiter 2, und dort der Stirnseite des Innenleiters 2, verbunden ist. Der Lötfuß 12 ist mittels eines Lotmittels 22 mit einem Verbindungselement 18 verbunden, welches in diesem Ausführungsbeispiel als Blechstück, insbesondere Stanzgitter oder Lead-Frame, ausgebildet ist. Das Verbindungselement 18 ist in diesem Ausführungsbeispiel mittels eines Spaltes 21, insbesondere Luftspalt, von der Keramikschicht 19, und so von dem Schaltungsträger 39, beabstandet. Der Schaltungsträger 39 umfasst in diesem Ausführungsbeispiel die elektrisch isolierende Keramikschicht 19, die elektrisch leitfähige Rückseitenschicht 20 und die elektrisch leitfähige Schicht 28. Der Schaltungsträger 39 ist in diesem Ausführungsbeispiel Bestandteil einer Kontaktanordnung, umfassend den Schaltungsträger 39 und die Gleichtaktdrossel 1. Zwischen dem Schaltungsträger 39 und einem Bereich der Gleichtaktdrossel 1, in dem das Verbindungselement 18 angeordnet ist, ist zwischen der Gleichtaktdrossel 1 und dem Schaltungsträger 39 ein Stützelement 23, insbesondere Kunststoffelement, angeordnet. Die Gleichtaktdrossel 1 kann so gegen den Schaltungsträger 39 abstützen.

Der Innenleiter 3 bildet zusammen mit dem Außenleiter 9 eine weitere Spulenwindung derselben Spule, die die bereits erwähnte Spulenwindung, umfassend den Innenleiter 2 und den Außenleiter 8, umfasst. Eine Stirnseite 41 des Innenleiters 3, welche an einem zur Stirnseite 7 entgegengesetzten Ende des Innenleiters 3 ausgebildet ist, ist mittels Lotmittel 22 mit dem Verbindungselement 18 lötverbunden. Das Verbindungselement 18 bildet so einen Teil der Spule, der die Spulenwindungen der Spule miteinander verbindet.

Der Lötfuß 13 ist mittels Lotmittel 22 mit einer elektrisch leitfähigen Schicht 27 des Schaltungsträgers 39 lötverbunden. Der Lötfuß 13 bildet so einen äußeren elektrischen Anschluss der Spulenwindung der Gleichtaktdrossel 1. Die Stirnseite 42 des Innenleiters 2, welche an einem zur Verbindungsstelle mit dem Außenleiter 8 entgegengesetzten Ende des Innenleiter 2 ausgebildet ist, bildet einen weiteren Anschluss der Spulen.

Der Spulenstrom durch die Spule kann nun wie folgt verlaufen:
Ein Spulenstrom kann so von der elektrisch leitfähigen Schicht 27 in den Lötfuß 13 der Spule eingeleitet werden, und dort - wie durch die Pfeile gekennzeichnet - über den Außenleiter, den Endabschnitt 11 des Außenleiters, die Stirnseite 7 des Innenleiters 3, durch den Innenleiter 3 hindurchfließen, und dort ein Magnetfeld erzeugen, welches durch den Ringkern 5 verstärkt werden kann. Der Strom fließt dann weiter über die Stirnseite 41 zu dem Verbindungselement 18 und wird durch das Verbindungselement 18 fließend zum Lötfuß 12 des Außenleiters 8 geleitet. Der Strom kann dann weiter durch den Außenleiter 8 bis zum Endabschnitt 10 des Außenleiters 8, und von dort über die Stirnseite 6 des Innenleiters 2 durch den Innenleiter 2 geleitet werden, um dann über die Stirnseite 42 zur elektrisch leitfähigen Schicht 28 zu gelangen.

Figur 2 zeigt die in Figur 1 bereits dargestellte Gleichtaktdrossel 1 in einer Aufsicht auf die Innenleiter und den Ringkern 5. Der Ringkern 5 umschließt in diesem Ausführungsbeispiel einen zylinderförmig ausgebildeten Durchbruch 4, in dem die Innenleiter 2 und 3 angeordnet sind. Figur 2 zeigt auch eine V-förmige Schnittlinie 46 zu dem in Figur 1 dargestellten Schnitt durch die Spule im Bereich der Innenleiter 2 und 3.

In dem Durchbruch 4 sind noch zwei weitere Innenleiter 14 und 15 angeordnet, welche jeweils Bestandteil einer weiteren Spule sind. Die Innenleiter 2, 3, 14 und 15 sind im Querschnitt jeweils kreissegmentförmig, insbesondere kreisviertelsegmentförmig, ausgebildet. Die Innenleiter 2, 3, 14 und 15 füllen so den Durchbruch 4 - einen Isolationsabstand zwischen den Innenleitern ausgenommen - vollständig aus.

Figur 2 zeigt auch die in Figur 1 bereits dargestellten Außenleiter 8 und 9, wobei der Außenleiter 8 mit einem Endabschnitt 10 mit dem Innenleiter 2 verschweißt ist, und der Außenleiter 9 mit dem Endabschnitt 11 mit dem Innenleiter 3 verschweißt ist. Die in Figur 2 dargestellte Gleichtaktdrossel umfasst auch einen Außenleiter 16, welcher mit dem Innenleiter 14 elektrisch verbunden, insbesondere verschweißt oder verlötet, ist und einen Außenleiter 17, welcher mit dem Innenleiter 15 elektrisch verbunden, insbesondere verschweißt oder verlötet ist. Die Außenleiter 8, 9, 16 und 17 bilden jeweils eine Art Flügel, welcher sich von dem Verbindungsort mit dem jeweiligen Innenleiter quer zur Längserstreckung des Innenleiters den Ringkern 5 umschließend erstreckt, und so eine Art Möwenflügel ausbildet.

Der Spalt in dem Durchbruch 4, welcher sich zwischen den Innenleitern untereinander und zwischen den Innenleitern und dem Ringkern 5 erstreckt, kann beispielsweise mittels einer Kunststoffmasse, einer Vergussmasse oder einem Kunststoffelement ausgefüllt sein, welches elektrisch isolierend ausgebildet ist. So sind die Innenleiter gegeneinander, und gegen den Ringkern 4 elektrisch isoliert. Ein gestrichelt dargestellter Kunststoffkörper 43 als Isolator ist in Figur 2 dargestellt, welcher den bereits erwähnten Spalt in dem Durchbruch 4 ausfüllt. Der Kunststoffkörper 43 bildet so einen Isolierkörper, welcher ausgebildet ist, die Innenleiter voneinander elektrisch zu isolieren.

Figur 3 zeigt eine Variante zu der in Figur 1 bereits dargestellten Gleichtaktdrossel 1. In Figur 3 dargestellten Elemente mit den gleichen Bezugszeichen wie in Figur 1 haben dieselben Eigenschaften wie die Elemente in Figur 1.

Die in Figur 3 dargestellte Gleichtaktdrossel 45 umfasst einen Schaltungsträger 44, welcher eine elektrisch isolierende Keramikschicht 19, eine elektrisch leitfähige Rückseitenschicht 20 und elektrisch leitfähige Schichten 24 und 26 aufweist. Der Außenleiter 8 ist mit seinem Lötfuß 13 mittels eines Lotmittels 22 mit der elektrisch leitfähigen Schicht 24 lötverbunden. Der Innenleiter 3 ist mit seiner Stirnseite 41 mittels dem Lotmittel 22 mit der elektrisch leitfähigen Schicht 26 lötverbunden. Zwischen den elektrisch leitfähigen Schichten 26 und 24 erstreckt sich ein Hohlraum 21, welcher zwischen dem Ringkern 5 und dem Schaltungsträger 44 einen Spalt, insbesondere Luftspalt, ausbildet.

Die Gleichtaktdrossel 45 umfasst auch ein Verbindungselement 25, welches - anders als das in Figur 1 dargestellte Verbindungselement 18 -, mit einem Endabschnitt auf einem Randbereich der elektrisch leitfähigen Schicht 24 und einem dazu entgegengesetzten Endabschnitt mit einem Randbereich der elektrisch leitfähigen Schicht 26 mittels des Lotmittels 22 lötverbunden ist. Das Verbindungselement 25 bildet so eine Art Brücke, welche mit ihren Enden auf den elektrisch leitfähigen Schichten 24 und 26 abstützt. Der Hohlraum 21, und so ein Luftspalt, welcher sich zwischen dem Verbindungselement 25 und dem Schaltungsträger 44 erstreckt, kann so eine parasitäre Kapazität verringern, welche sich zwischen dem Verbindungselement 25 und der Rückseitenschicht 20 ausbilden kann. Das Verbindungselement 25 ist im Bereich des Ringkerns 5 angeordnet, und bildet so ein elektrisches Verbindungsglied, das eine Spulenwindung der Spule mit einer weiteren Spulenwindung derselben Spule verbindet.

Figur 4 zeigt ein Ausführungsbeispiel für eine Gleichtaktdrossel mit einem viereckig, insbesondere quadratisch, ausgebildeten Ringkern 31. Der Ringkern 31 weist einen im Schnitt quadratisch ausgebildeten Durchbruch 32 auf, in dem jeweils quaderförmig ausgebildete Innenleiter angeordnet sind. Zwei jeweils quaderförmige Innenleiter 35 und 36 sind jeweils Bestandteil einer ersten Spulenwindung einer Spule der in Figur 4 dargestellten Gleichtaktdrossel 30, und zwei weitere Innenleiter 34 und 33 sind jeweils Bestandteil einer weiteren zweiten Spule der Gleichtaktdrossel 30. Die zueinander entgegengesetzten Stromrichtungen in den Innenleitern der zueinander verschiedenen Spulen sind in Figur 4 mittels Kreuzen und Punkten gekennzeichnet. Hochfrequente elektromagnetische Störungen können so über ein im Ringkern 31 induziertes Magnetfeld einander im Ringkern 31 aufheben.

Die Innenleiter 34, 33, 35 und 36 sind jeweils im Querschnitt quadratisch ausgebildet und füllen gemeinsam den Durchbruch 32 des Ringkerns 31 - einen Isolationsabstand zwischen den Innenleitern und dem Ringkern ausgenommen - vollständig aus.

## Patentansprüche

1. Gleichtaktdrossel (1, 30, 45) mit einem insbesondere magnetisch permeablen Ringkern (5) und wenigstens einer Spule (2, 3, 8, 9, 18, 34, 35) und einer weiteren Spule (14, 15, 35, 36), wobei die Spule (2, 3, 8, 9, 18, 35, 35) und die weitere Spule (14, 15, 35, 36) jeweils derart im Bereich des Ringkerns (5) angeordnet sind, dass ein die Spulen (2, 3, 8, 9, 18, 14, 15, 35, 36) durchsetzender magnetischer Fluss den Ringkern (5) erfasst,
der Ringkern (5) einen insbesondere zylinderförmigen oder eckigen Durchbruch (4) umschließt und die Spulen (2, 3, 8, 9, 18, 14, 15, 35, 36) für jede Spulenwindung jeweils wenigstens einen elektrischen Innenleiter (2, 3, 8, 9, 18, 14, 15, 35, 36), insbesondere eine Stromschiene umfassen, welcher in dem Durchbruch (4) angeordnet ist, wobei die in dem Durchbruch (4) angeordneten Innenleiter insbesondere im Querschnitt gemeinsam eine dem Durchbruch (4) entsprechende Form ausbilden und so den Durchbruch (4) gemeinsam ausfüllen, wobei die Spulen (2, 3, 8, 9, 18, 14, 15, 35, 36) jeweils wenigstens zwei oder nur zwei Spulenwindungen aufweisen, wobei eine elektrische Verbindung (18, 25) des Innenleiters (2, 3, 33, 34, 35, 36) einer Spulenwindung mit einem Außenleiter (8, 9) der weiteren Spulenwindung durch ein sich flach erstreckendes elektrisches Verbindungelement (18, 25) gebildet ist,
**dadurch gekennzeichnet, dass**
elektrische Anschlüsse der Spulen (2, 3, 8, 9, 18, 14, 15, 35, 36) mit einem Schaltungsträger (39, 44) verbunden sind, wobei das Verbindungselement (18, 25) von dem Schaltungsträger (39, 44) beabstandet ist,
wobei der Schaltungsträger (39, 44) eine elektrisch isolierende Schicht (19) und wenigstens eine elektrisch leitfähige Schicht (20, 24, 26, 27, 28) aufweist, wobei der Innenleiter (2, 3, 14, 15, 34, 35, 36) im Bereich einer Stirnseite (41, 42) des Innenleiters (2, 3, 14, 15, 34, 35, 36) mit einer elektrisch leitfähigen Schicht (26, 28) des Schaltungsträgers (44) verbunden ist und der Außenleiter (8, 9) im Bereich eines Lötfußes (12, 13) des Außenleiters (8, 9) mit einer elektrisch leitfähigen Schicht (24) des Schaltungsträgers (44) verbunden ist und der Innenleiter (2, 3, 14, 15, 34, 35, 36) und der Außenleiter (8, 9) mittels des von dem Schaltungsträger (44) beabstandeten Verbindungselement (25) verbunden sind, das mit den elektrisch leitfähigen Schichten (24, 26) stoffschlüssig verbunden ist.

2. Gleichtaktdrossel (1, 30, 45) nach Anspruch 1,
**dadurch gekennzeichnet, dass**
das Verbindungselement (18, 25) durch ein Blechstück, insbesondere Stanzgitter gebildet ist.

3. Gleichtaktdrossel (1, 30, 45) nach einem der vorhergehenden Ansprüche,
**dadurch gekennzeichnet, dass**
die Innenleiter (6, 31, 32, 37, 7, 31, 32, 38) jeweils einen kreissegmentförmigen Querschnitt aufweisen.

4. Gleichtaktdrossel (1, 30, 45) nach einem der vorhergehenden Ansprüche,
**dadurch gekennzeichnet, dass**
die Spulen (21, 22) jeweils zwei Spulenwindungen aufweisen, wobei die Innenleiter (2, 3, 14, 15) dazu jeweils im Querschnitt Kreisviertelsegmentförmig ausgebildet sind.

5. Gleichtaktdrossel (1, 30, 45) nach Anspruch 1,
**dadurch gekennzeichnet, dass**
die Innenleiter (33, 34, 35, 36) jeweils einen viereckigen Querschnitt aufweisen.

6. Gleichtaktdrossel (1, 30, 45) nach einem der vorhergehenden Ansprüche,
**dadurch gekennzeichnet, dass**
die Innenleiter (2, 3, 14, 15, 34, 35, 36) jeweils stabförmig ausgebildet sind.

7. Gleichtaktdrossel (1, 30, 45) nach einem der vorhergehenden Ansprüche,
**dadurch gekennzeichnet, dass**
die Gleichtaktdrossel (1, 30, 45) einen elektrisch isolierend ausgebildeten Isolierkörper (3) aufweist, welcher die Innenleiter (2, 3, 14, 15, 34, 35, 36) wenigstens teilweise umschließt und gegeneinander isoliert.

8. Gleichtaktdrossel (1, 30, 45) nach einem der vorhergehenden Ansprüche 1 bis 7,
**dadurch gekennzeichnet, dass**
zwischen dem Verbindungselement (18, 25) und dem Schaltungsträger (39, 44) ein elektrisch isolierendes Stützelement (23) angeordnet ist.

9. Gleichtaktdrossel (1, 30,45) nach einem der vorhergehenden Ansprüche,
**dadurch gekennzeichnet, dass**
das Verbindungselement (18, 25) mit dem Innenleiter (2, 3, 14, 15, 34, 35, 36) und dem Außenleiter (8, 9) stoffschlüssig verbunden, insbesondere verschweißt oder verlötet ist.

10. Gleichtaktdrossel (1, 30,45) nach einem der vorhergehenden Ansprüche 1 bis 7,
**dadurch gekennzeichnet, dass**
eine Dickenerstreckung des Verbindungselements (18, 25) kleiner ausgebildet ist als eine Dickenerstreckung der elektrisch leitfähigen Schicht (24, 26, 27, 28)des Schaltungsträgers (39, 44).

## Claims

1. Common mode choke (1, 30, 45) having an in particular magnetically permeable annular core (5) and at least one coil (2, 3, 8, 9, 18, 34, 35) and a further coil (14, 15, 35, 36), wherein the coil (2, 3, 8, 9, 18, 35, 35) and the further coil (14, 15, 35, 36) are each arranged in the region of the annular core (5) such that a magnetic flux passing through the coils (2, 3, 8, 9, 18, 14, 15, 35, 36) encompasses the annular core (5),
the annular core (5) encloses an in particular cylindrical or polygonal aperture (4) and the coils (2, 3, 8, 9, 18, 14, 15, 35, 36) comprise, for each coil winding, at least one respective electrical inner conductor (2, 3, 8, 9, 18, 14, 15, 35, 36), in particular a busbar, which is arranged in the aperture (4), wherein the inner conductors arranged in the aperture (4) in particular in cross section conjointly form a shape corresponding to the aperture (4) and thus conjointly fill the aperture (4), wherein the coils (2, 3, 8, 9, 18, 14, 15, 35, 36) each have at least two or only two coil windings, wherein an electrical connection (18, 25) between the inner conductor (2, 3, 33, 34, 35, 36) of one coil winding and an outer conductor (8, 9) of the further coil winding is formed by an electrical connection element (18, 25) with a flat extent,
**characterized in that**
electrical terminals of the coils (2, 3, 8, 9, 18, 14, 15, 35, 36) are connected to a circuit carrier (39, 44), wherein the connection element (18, 25) is at a spacing from the circuit carrier (39, 44),
wherein the circuit carrier (39, 44) has an electrically insulating layer (19) and at least one electrically conductive layer (20, 24, 26, 27, 28), wherein, in the region of an end face (41, 42) of the inner conductor (2, 3, 14, 15, 34, 35, 36), the inner conductor (2, 3, 14, 15, 34, 35, 36) is connected to an electrically conductive layer (26, 28) of the circuit carrier (44) and, in the region of a solder foot (12, 13) of the outer conductor (8, 9), the outer conductor (8, 9) is connected to an electrically conductive layer (24) of the circuit carrier (44), and the inner conductor (2, 3, 14, 15, 34, 35, 36) and the outer conductor (8, 9) are connected by means of the connection element (25) which is at a spacing from the circuit carrier (44) and is integrally bonded to the electrically conductive layers (24, 26).

2. Common mode choke (1, 30, 45) according to Claim 1,
**characterized in that**
the connection element (18, 25) is formed by a piece of sheet metal, in particular a leadframe.

3. Common mode choke (1, 30, 45) according to either of the preceding claims,
**characterized in that**
the inner conductors (6, 31, 32, 37, 7, 31, 32, 38) each have a circular segmental cross section.

4. Common mode choke (1, 30, 45) according to one of the preceding claims,
**characterized in that**
the coils (21, 22) each have two coil windings, wherein the inner conductors (2, 3, 14, 15) in addition each have a quarter-circular segmental cross section.

5. Common mode choke (1, 30, 45) according to Claim 1,
**characterized in that**
the inner conductors (33, 34, 35, 36) each have a square cross section.

6. Common mode choke (1, 30, 45) according to one of the preceding claims,
**characterized in that**
the inner conductors (2, 3, 14, 15, 34, 35, 36) each have a rod-like form.

7. Common mode choke (1, 30, 45) according to one of the preceding claims,
**characterized in that**
the common mode choke (1, 30, 45) has an electrically insulating insulating body (3), which at least partially surrounds the inner conductors (2, 3, 14, 15, 34, 35, 36) and insulates them from one another.

8. Common mode choke (1, 30, 45) according to one of the preceding Claims 1 to 7,
**characterized in that**
an electrically insulating support element (23) is arranged between the connection element (18, 25) and the circuit carrier (39, 44).

9. Common mode choke (1, 30, 45) according to one of the preceding claims,
**characterized in that**
the connection element (18, 25) is integrally bonded, in particular welded or soldered, to the inner conductor (2, 3, 14, 15, 34, 35, 36) and to the outer conductor (8, 9).

10. Common mode choke (1, 30, 45) according to one of the preceding Claims 1 to 7,
**characterized in that**
a thickness extent of the connection element (18, 25) is smaller than a thickness extent of the electrically conductive layer (24, 26, 27, 28) of the circuit carrier (39, 44).

## Revendications

1. Bobine d'arrêt de mode commun (1, 30, 45), comprenant un noyau toroïdal (5), en particulier magnétiquement perméable, et au moins une bobine (2, 3, 8, 9, 18, 34, 35) et une bobine supplémentaire (14, 15, 35, 36), dans laquelle la bobine (2, 3, 8, 9, 18, 35, 35) et la bobine supplémentaire (14, 15, 35, 36) sont respectivement disposées au niveau du noyau toroïdal (5) de telle sorte qu'un flux magnétique traversant les bobines (2, 3, 8, 9, 18, 14, 15, 35, 36) saisit le noyau toroïdal (5),
le noyau toroïdal (5) entoure un passage (4), en particulier cylindrique ou polygonal, et les bobines (2, 3, 8, 9, 18, 14, 15, 35, 36) comprennent pour chaque spire de bobine respectivement au moins un conducteur intérieur électrique (2, 3, 8, 9, 18, 14, 15, 35, 36), en particulier un rail conducteur, qui est disposé dans le passage (4), dans lequel les conducteurs intérieurs disposés dans le passage (4) réalisent en particulier en section transversale ensemble une forme correspondant au passage (4) et remplissent ainsi ensemble le passage (4), les bobines (2, 3, 8, 9, 18, 14, 15, 35, 36) présentant respectivement au moins deux ou seulement deux spires de bobine, dans lequel une liaison électrique (18, 25) du conducteur intérieur (2, 3, 33, 34, 35, 36) d'une spire de bobine est formée avec un conducteur extérieur (8, 9) de la spire de bobine supplémentaire par un élément de liaison électrique (18, 25) s'étendant de façon plane,
**caractérisée en ce que**
les bornes électriques des bobines (2, 3, 8, 9, 18, 14, 15, 35, 36) sont reliées à un support de circuit (39, 44), l'élément de liaison (18, 25) étant espacé du support de circuit (39, 44),
dans lequel le support de circuit (39, 44) présente une couche électriquement isolante (19) et au moins une couche électriquement conductrice (20, 24, 26, 27, 28), dans lequel le conducteur intérieur (2, 3, 14, 15, 34, 35, 36) est relié au niveau d'une face frontale (41, 42) du conducteur intérieur (2, 3, 14, 15, 34, 35, 36) à une couche électriquement conductrice (26, 28) du support de circuit (44), et le conducteur extérieur (8, 9) est relié au niveau d'une patte de brasage (12, 13) du conducteur extérieur (8, 9) à une couche électriquement conductrice (24) du support de circuit (44), et le conducteur intérieur (2, 3, 14, 15, 34, 35, 36) et le conducteur extérieur (8, 9) sont reliés au moyen de l'élément de liaison (25) espacé du support de circuit (44) et relié par liaison de matière aux couches électriquement conductrices (24, 26).

2. Bobine d'arrêt de mode commun (1, 30, 45), selon la revendication 1,
**caractérisée en ce que**
l'élément de liaison (18, 25) est formé par une pièce de tôle, en particulier une grille estampée.

3. Bobine d'arrêt de mode commun (1, 30, 45) selon l'une quelconque des revendications précédentes,
**caractérisée en ce que**
les conducteurs intérieurs (6, 31, 32, 37, 7, 31, 32, 38) présentent respectivement une section transversale en forme de segment de cercle.

4. Bobine d'arrêt de mode commun (1, 30, 45) selon l'une quelconque des revendications précédentes,
**caractérisée en ce que**
les bobines (21, 22) présentent respectivement deux spires de bobine, les conducteurs intérieurs (2, 3, 14, 15) étant à cet effet respectivement réalisés en section transversale en forme de segment de quart de cercle.

5. Bobine d'arrêt de mode commun (1, 30, 45), selon la revendication 1,
**caractérisée en ce que**
les conducteurs intérieurs (33, 34, 35, 36) présentent respectivement une section transversale quadrangulaire.

6. Bobine d'arrêt de mode commun (1, 30, 45) selon l'une quelconque des revendications précédentes,
**caractérisée en ce que**
les conducteurs intérieurs (2, 3, 14, 15, 34, 35, 36) sont respectivement réalisés en forme de tige.

7. Bobine d'arrêt de mode commun (1, 30, 45) selon l'une quelconque des revendications précédentes,
**caractérisée en ce que**
la bobine d'arrêt de mode commun (1, 30, 45) présente un corps isolant (3) réalisé de manière électriquement isolante qui entoure les conducteurs intérieurs (2, 3, 14, 15, 34, 35, 36) au moins partiellement et les isole les uns par rapport aux autres.

8. Bobine d'arrêt de mode commun (1, 30, 45) selon l'une quelconque des revendications précédentes 1 à 7,
**caractérisée en ce que**
un élément d'appui (23) électriquement isolant est disposé entre l'élément de liaison (18, 25) et le support de circuit (39, 44).

9. Bobine d'arrêt de mode commun (1, 30, 45) selon l'une quelconque des revendications précédentes,
**caractérisée en ce que**
l'élément de liaison (18, 25) est relié au conducteur intérieur (2, 3, 14, 15, 34, 35, 36) et au conducteur extérieur (8, 9) par liaison de matière, en particulier soudé ou brasé.

10. Bobine d'arrêt de mode commun (1, 30, 45) selon l'une quelconque des revendications précédentes 1 à 7,
**caractérisée en ce que**
une dimension d'épaisseur de l'élément de liaison (18, 25) est réalisée plus petite qu'une dimension d'épaisseur de la couche électriquement conductrice (24, 26, 27, 28) du support de circuit (39, 44).
